# EUROPÄISCHE PATENTSCHRIFT

(11) **EP 0 371 954 B1**
(45) Veröffentlichungstag und Bekanntmachung des Hinweises auf die Patenterteilung: **15.01.1992**
(21) Anmeldenummer: 89890280.4
(22) Anmeldetag: 30.10.1989
(51) Int. Cl.: B65B 7/06

(54) **Seitenfaltenspreizer**
Spreading device for lateral folds
Dispositif écarteur pour plis latéraux

(30) Priorität: 25.11.1988 AT 2902/88
(43) Veröffentlichungstag der Anmeldung: 06.06.1990
(73) Patentinhaber: Binder & Co. Aktiengesellschaft, 8200 Gleisdorf (AT)
(72) Erfinder: Gradwohl, Adolf, A-8200 Gleisdorf (AT)
(74) Vertreter: Kliment, Peter, Dipl.-Ing.

(56) Entgegenhaltungen:
- GB-A- 2 038 763
- US-A- 2 757 498

## Beschreibung

Die Erfindung bezieht sich auf eine Einrichtung zum Ausstreifen und Zusammendrücken des freien Überstandes über dem Fullgut von befüllten Säcken bei nach innen gefalteten Seitenwänden, mit zwei in der Ebene der Sacköffnung bzw. einer zu dieser parallelen Ebene, sowie in einer zu dieser senkrechten Ebene bewegbaren Paaren von in den geöffneten Sack eingreifenden Fingern, wobei die Finger eines jeden Paares in Querrichtung der Sacköffnung voneinander beabstandet sind, und mit zwei gegenläufig zueinander bewegbaren Stäben oder Schwertern, die von der Außenseite des Sackes her zwischen die Finger eines jeden Paares der in den Sack, gegebenenfalls zu beiden Seiten eines verschließbaren Fülltrichters einer Sackfülleinrichtung, eingreifenden Finger einschiebbar sind.

Bei bekannten derartigen Einrichtungen, wie in der GB-A-2038763 beschrieben und im Oberbegriff des Anspruches 1 berücksichtigt, werden die Finger eines jeden Paares von Fingern nach dem Einführen in die Sacköffnung gemeinsam gegen die Seitenwand des Sackes zu bewegt, wobei die beiden Paare von Fingern gegenläufgig bewegt werden. Dabei kommt es zu einem Ausspannen des Überstandes des befüllten Sackes, wonach dann die Schwerter zwischen die Finger eingeschoben werden und dadurch die nach innen gerichtete Falte in beiden Seitenwänden des Sackes hergestellt wird.

Dabei ergibt sich jedoch der Nachteil, daß die Finger eines jeden Paares von Fingern in Querrrichtung der Sacköffnung bzw. in Richtung der Seitenwände des Sackes nur einen relativ geringen Abstand voneinander haben können um eine entsprechend starke Ausbildung der Falten der Seitenwände im überstand des Sackes sicherzustellen. Dadurch kann es aber vorkommen, daß eine Falte im Bereich des Überganges zu den gefalteten Seitenwändes des Sackes, insbesondere bei breiteren Säcken, nicht ordnungsgemäß ausgesteift wird und es beim anschließenden Zusammenpressen der Vorder- und Rückseite des Sacküberstandes zur Ausbildung von Quetschfalten kommt, die beim abschließenden Verschließen des Sackes, insbesondere wenn dies durch Vernähen oder Verschweißen erfolgt, erhebliche Probleme mit sich bringen.

Ziel der Erfindung ist es, diese Nachteile zu vermeiden und eine Einrichtung der eingangs erwähnten Art vorzuschlagen, bei der ein sicheres Ausstreifen des Sacküberstandes gewährleistet ist.

Erfindungsgemäß wird dies dadurch erreicht, daß die Finger eines jeden Paares von in den Sack eingreifenden Fingern exzentrisch an gegenläufig verdrehbaren Scheiben angeordnet sind.

Durch diese Maßnahmen ist es möglich, die Finger im Bereich der Ecken der Sacköffnung in diese eingreifen zu lassen und durch entsprechendes Verdrehen der Finger den Sack im gesamten Eckbereich der Sacköffnung auszustreifen, so daß sämtliche Falten sicher geglättet werden.

Nach einer weiteren Ausgestaltung der Erfindung kann vorgesehen sein, daß die in den Sack eingreifenden Finger aus gegebenenfalls dreieckig zugeschnittenen dünnen Platten oder Blechen gebildet sind.

Dies ermöglicht es, in Verbindung mit der Verdrehung der Finger, die Vorder- und Rückseite des zu verschließenden Sackes allein schon durch die Bewegung der Finger einander sehr stark anzunähern und in eine für das endgültige Verschließen sehr günstige Lage zu bringen, wobei während der Herstellung der Falten in den Querwänden eine exakte Führung der Wände des Sackes durch die Finger gegeben ist.

Bei einer bevorzugten Ausführungsform der Erfindung kann vorgesehen sein, daß jeder in einen Sack eingreifende Finger um einen Winkel von mehr als 180°, vorzugsweise um einen Winkel von 270° drehbar ist, wobei in der Endstellung die Finger eines Paares zueinander parallel stehen und den minimalen Abstand voneinander aufweisen.

Dies ermöglicht es, die Finger eines jeden Paares so zu bewegen, daß diese im Zuge der Drehung der sie haltenden Scheiben, zuerst ihren gegenseitigen Abstand in Querrichtung der Sacköffnung vergrößern und dadurch den Sack ausspannen und anschließend eine Endstellung einnehmen, in der die Finger eines jeden Paares von Fingern einen Abstand einnehmen, der ausreicht, um die Schwerter bequem zwischen die Finger einschieben zu können, wobei die Seitenwände in Falten gelegt werden und die Vorder- und Rückseite des Sackes einander stark angenähert werden. Dies ermöglicht es auch, das freie Ende des Sacküberstandes mit einsprechenden Klemmeinrichtungen zu erfassen, wonach der Sack durch Vernähen oder Verschweißen verschlossen werden kann.

Weiters kann vorgesehen sein, daß die die Finger eines Paares tragenden Scheiben drehfest mit Zahnrädern verbunden sind, die miteinander kämmen und von denen eines mit einem Antrieb verbunden ist.

Damit wird auf einfache Weise eine schlupffreie Mitnahme der Finger in einander entgegengesetzten Drehrichtungen sichergestellt, wodurch auch ein sehr exakter Ablauf der Herstellung der Seitenfalten in den Querwänden des Überstandes eines befüllten Sackes und optimale Vorbereitung desselben zum endgültigen Verschließen gewahrleistet ist.

Bei einer besonders bevorzugten Ausführungsform der Erfindung ist vorgesehen, daß für den Antrieb der die Finger haltenden Scheiben bzw. der mit diesen drehfest verbundenen Zahnräder eine mit einem Druckmedium beaufschlagbare Zylinder-Kolbenanordnung vorgesehen ist.

Auf diese Weise kann die Beschleunigung der Finger sehr einfach an die jeweiligen Gegebenheiten angepaßt und damit eine entsprechende Schonung des Sackes erreicht werden.

Die Erfindung wird nun anhand der Zeichnung näher erläutert. Dabei zeigen:
Fig. 1 und 2 eine Sackfülleinrichtung mit einer erfindungsgemäßen Einrichtung, die in der linken Hälfte der Fig. 1 in Ruhe- und in der rechten Hälfte in einer in einen Sack eingreifenden Arbeitsstellung dargestellt ist, und
Fig. 3 bis 5 schematisch die erfindungsgemäße Einrichtung in verschiedenen Phasen des Bewegungsablaufes in Draufsicht.

In dem Gestell 1 der Sackfülleinrichtung ist in bekannter Weise ein verschließbarer Fülltrichter 2 mit Klemmeinrichtungen 3 samt den Sackspreizern 4 gehalten. Auf den Säulen 5 des Gestelles 1 ist ein Schlitten 6 verschiebbar gehalten, auf dem zwei Schwerter 7 schwenkbar gehalten sind, die über Zylinder-Kolbeneinrichtungen 8 bewegbar sind. Weiters sind an diesem Schlitten 6 Antriebe, die durch Zylinder-Kolbeneinrichtungen 12 gebildet sind, angeordnet, die zur Betätigung von in die Sacköffnung einführbaren Fingern 9, 9′ dienen.

Diese Finger 9, 9′ sind aus einer relativ dünnen Platte hergestellt und im wesentlichen dreieckig ausgebildet. Mit ihrem einen Ende sind diese Finger 9 an der Mantelfläche einer drehbar gehaltenen Scheibe 10 befestigt, wobei diese im Bereich der Verbindung mit dem Finger eine Abflachung 10′ aufweist.

Jede Scheibe 10 ist drehfest mit einem Zahnrad 11 verbunden, wobei die Zahnräder 11 eines Paares von Fingern 9 miteinander kämmen. Eines dieser Zahnräder 11 eines Paares von Fingern 9, 9′ kämmt mit einem Zahnsegment 14, an dem eine Zylinder-Kolbenanordnung 12 exzentrisch angreift, die an dem Schlitten 6 abgestützt ist.

Weiters ist an dem Gestell 1 noch eine Sack-Zuführeinrichtung 13 gehalten, die eine Zuführung der leeren Säcke von einem seitlich liegenden Stapel zum verschließbaren Fulltrichter 2 ermöglicht.

Wesentlich für die Erfindung sind die beiden Schwerter 7 und die beiden Paare von Fingern 9, 9′, die in der unteren Stellung des Schlittens 6 in den geöffneten Sack 15 im Bereich des über dem Füllgut gelegenen Überstandes des Sackes in diesen eingreifen.

Nach dem Einführen der Paare von Fingern 9, 9′ in die Sacköffnung nehmen die Finger 9, 9′ und die Schwerter 7 die in der Fig. 3 gezeigte Stellung ein, wobei der Sack 15 noch von dem verchließbaren Fülltrichter 2 und der dieser zugeordneten Klemmeinrichtung 3 gehalten ist. Nach dem Einführen der Finger 9, 9′ in den Sack 15 wird die Klemmung zwischen dem verschließbaren Fülltrichter 2 und der Klemmeinrichtung 3 gelöst, und der gefüllte Sack fällt auf die nicht dargestellte Unterlage. Gleichzeitig werden die beiden Paare von Fingern 9 durch die Zylinder-Kolbenanordnungen 12 in gegenläufigen Richtungen verdreht, wobei die Schließung des verschließbaren Fülltrichters 2 eingeleitet wird.

Dabei werden die Finger 9, 9′ in Richtung zur Vorder- bzw. Rückwand des Sackes 15 gedreht und kommen mit diesen in Kontakt, wodurch allfällige Falten in den Wänden des Sackes ausgestreift werden. Gleichzeitig werden auch die beiden Schwerter 7 gegeneinander bewegt, und sie beginnen, die Falten der Seitenwände des Sackes einzudrücken, wie dies in der Fig. 4 dargestellt ist, die eine Zwischenstellung der Finger 9, 9′ und der Schwerter 7 zeigt.

Während des Weiterdrehens der Finger 9, 9′ streifen diese an den Seitenwänden entlang, wobei die Schwerter 7 weiter gegeneinander bewegt werden und die Falten der Seitenwände weiter eindrücken. In der aus der Fig. 5 ersichtlichen Stellung sind die beiden Finger 9, 9′ eines jeden Paares parallel zueinander ausgerichtet und weisen den minimalen Abstand voneinander auf, wobei die Schwerter 7 zwischen die Finger 9, 9′ eines jeden Paares eingreifen.

Nach Erreichen der Endstellung der Finger 9, 9′ und Schwerter 7 wird der Schlitten 6 wieder hochgefahren und werdun die Schwerter und Finger in die Ausgangslage zurückgestellt.

## Patentansprüche

1. Einrichtung zum Ausstreifen und Zusammendrücken des freien überstandes über dem Füllgut von befüllten Säcken bei nach innen gefalteten Seitenwänden, mit zwei in der Ebene der Sacköffnung bzw. einer zu dieser parallelen Ebene, sowie in einer zu dieser senkrechten Ebene bewegbaren Paaren von in den geöffneten Sack eingreifenden Fingern (9, 9′), wobei die Finger eines jeden Paares in Querrichtung der Sacköffnung voneinander beabstandet sind, und mit gegenläufig zueinander bewegbaren Stäben oder Schwertern (7), die von der Außenseite des Sackes her zwischen die Finger (9, 9′) eines jeden Paares der in den Sack, gegebenenfalls zu beiden Seiten eines verschließbaren Fülltrichters einer Sackfülleinrichtung, eingreifenden Finger einschiebbar sind, dadurch gekennzeichnet, daß die Finger (9, 9′) eines jeden Paares von in den Sack (15) eingreifenden Fingern (9, 9′) exzentrisch an gegenläufig verdrehbaren Scheiben (10) angeordnet sind.

2. Einrichtung nach Anspruch 1, dadurch gekennzeichnet, daß die in den Sack (15) eingreifenden Finger (9, 9′) aus gegebenenfalls dreieckig zugeschnittenen dünnen Platten oder Blechen gebildet sind.

3. Einrichtung nach Anspruch 1 oder 2, dadurch gekennzeichnet, daß jeder in einen Sack (15) eingreifende Finger (9, 9′) um einen Winkel von mehr als 180°, vorzugsweise um einen Winkel von 270° drehbar ist, wobei in der Endstellung die Finger (9, 9′) eines Paares zueinander parallel stehen und den minimalen Abstand voneinander aufweisen.

4. Einrichtung nach einem der Ansprüche 1 bis 3, dadurch gekennzeichnet, daß die die Finger (9, 9′) eines Paares tragenden Scheiben (10) drehfest mit Zahnrädern (11) verbunden sind, die miteinander kämmen und von denen eines mit einem Antrieb (12, 14) verbunden ist.

5. Einrichtung nach einem der Ansprüche 1 bis 4, dadurch gekennzeichnet, daß für den Antrieb der die Finger (9, 9′) haltenden Scheiben (10), bzw. der mit diesen drehfest verbundenen Zahnräder (11) eine mit einem Druckmedium beaufschlagbare Zylinder-Kolbenanordnung (12) vorgesehen ist.

## Claims

1. A device for smoothing out and pressing together the free projecting end extending over the filling material of filled sacks, said sacks comprising side walls which are inwardly folded, and there being two pairs of fingers (9, 9′) engaging in the opened sack and being movable in the plane of the opened sack or one parallel to said plane as well as a plane vertical to said plane, whereby said fingers (9, 9′) of each of said pair of fingers are arranged at a distance from one another in the transverse direction of the sack opening, said device further having two rods or knives (7) which are movable towards each other in opposite directions and are insertable from the outer side of the sack between the fingers of each pair of fingers engaging in the sack, and, optionally, on both sides of a closable loading funnel of a sack filling station, characterized in that fingers (9, 9′) of each pair of fingers (9, 9′) engaging in the sack (15) are arranged eccentrically on disks (10) which are rotatable in opposite directions towards each other.

2. Device according to claim 1, characterized in that the fingers (9, 9′) engaging in the sack (15) are made from cut thin triangular plates or metal sheets.

3. Device according to claim 1 or 2, characterized in that every finger (9, 9′) engaging in a sack (15) is rotatable about an angle of more than 180°, preferably about an angle of 270°, whereby in the final position the fingers (9, 9′) are parallel to each other and have the minimum distance from one another.

4. Device according to one of claims 1 to 3, characterized in that the disks (10) carrying fingers (9, 9′) of a pair of fingers are torsionally rigidly connected with toothed gears (11) which comb each other, whereby one of said gears is connected with a driving means (12, 14).

5. Device according to one of the claims 1 to 4, characterized in that for driving the disks (10) holding the fingers (9, 9′) or the toothed gears (11) torsionally rigidly connected to said disks, a cylinder-piston arrangement (12) is provided which is driven by a pressure media.

## Revendications

1. Dispositif pour aplanir et comprimer la partie de sac libre dépassant au-dessus du contenu de sacs remplis, alors que les parois latérales sont pliées vers l'intérieur, dispositif qui comprend deux paires de doigts (9, 9′) s'engageant dans le sac ouvert, qui sont mobiles dans le plan de l'ouverture du sac ou dans un plan parallèle à lui, ainsi que dans un plan perpendiculaire à lui, les doigts de chaque paire étant situés à distance l'un de l'autre, transversalement à l'ouverture du sac, de même que deux baguettes ou lames (7) déplaçables l'une par rapport à l'autre dans des sens contraires, qui peuvent être introduites depuis l'extérieur du sac entre les doigts (9, 9′) de chaque paire de doigts engagés dans le sac, éventuellement des deux côtés d'un entonnoir de remplissage, pouvant être fermé, d'une ensacheuse, caractérisé en ce que les doigts (9, 9′) de chaque paire de doigts (9, 9′) s'engageant dans le sac (15), sont disposés excentrés sur des disques (10) pouvant être entraînés en rotation dans des sens contraires.

2. Dispositif selon la revendication 1, caractérisé en ce que les doigts (9, 9′) s'engageant dans le sac (15), sont formés de plaques ou de morceaux de tôle minces découpés, éventuellement en triangle.

3. Dispositif selon la revendication 1 ou 2, caractérisé en ce que chaque doigt (9, 9′) s'engageant dans un sac (15) est rotatif sur un angle de plus de 180°, de préférence sur un angle de 270°, les doigts (9, 9′) d'une paire étant parallèles et présentant la distance minimale l'un par rapport à l'autre à la position de fin de course.

4. Dispositif selon une des revendications 1 à 3, caractérisé en ce que les disques (10) portant les doigts (9, 9′) d'une paire sont reliés rigidement en rotation à des pignons (11) qui sont en prise l'un avec l'autre et sont l'un est relié à un entraînement (12, 14).

5. Dispositif selon une des revendications 1 à 4, caractérisé en ce qu'il comprend un vérin (12) mû par un fluide de pression pour l'entraînement des disques (10) portant les doigts (9, 9′), ou des pignons (11) reliés rigidement en rotation à ces disques.
